# EUROPÄISCHE PATENTSCHRIFT

(11) **EP 0 816 673 B1**
(45) Veröffentlichungstag und Bekanntmachung des Hinweises auf die Patenterteilung: **17.04.2002**
(21) Anmeldenummer: 97109978.3
(22) Anmeldetag: 18.06.1997
(51) Int. Cl.: F02N 17/047

(54) **Verfahren zum Betreiben einer Flammstartanlage für eine Brenn-kraftmachine und Flammstartanlage für eine Brennkraftmaschine**
Method of operating a flame starting system for internal combustion engine and flame starting system for internal combustion engine
Procédé de commande d'une installation de démarrage par flamme pour moteur à combustion interne et installation de démarrage par flamme pour moteur à combustion interne

(30) Priorität: 24.06.1996 DE 19629928
(43) Veröffentlichungstag der Anmeldung: 07.01.1998
(73) Patentinhaber: Beru AG, 71636 Ludwigsburg (DE)
(72) Erfinder: Bäumer, Andreas, 71640 Ludwigsburg (DE); Eller, Martin, 71642 Ludwigsburg (DE); Spannbauer, Thomas, 74357 Bönnigheim (DE); Stephan, Ulrich, 74391 Erligheim (DE)
(74) Vertreter: WILHELMS, KILIAN & PARTNER Patentanwälte

(56) Entgegenhaltungen:
- DE-A- 2 339 412
- DE-A- 4 032 758
- DE-U- 29 501 494
- GB-A- 2 131 483

## Beschreibung

Die Erfindung betrifft ein Verfahren zum Betreiben einer Flammstartanlage für eine Brennkraftmaschine, insbesondere einen Dieselmotor mit einer Flammglühkerze, die im Luftansaugkanal der Brennkraftmaschine angeordnet ist und mit Kraftstoff versorgt wird, sowie eine Flammstartanlage für eine Brennkraftmaschine, insbesondere einen Dieselmotor mit einer Flammglühkerze, die im Luftansaugkanal der Brennkraftmaschine angeordnet ist und über eine Kraftstoffleitung mit Kraftstoff versorgt wird.

Eine derartige Flammstartanlage mit einer Flammglühkerze ist aus der DE 4 032 758, der DE 4 243 959 A1 sowie der DE 4 243 965 A1 bekannt und dient dazu einen Kaltstart der Brennkraftmaschine zu ermöglichen.

Bei den bekannten Flammstartanlagen wird die Flammglühkerze mit einer festen oder each in Abhängigkeit von Motorbetriebsparametern variablen Kraftstoffdosierung versorgt, die auf eine hohe Wärmeleistung bei Leerlaufdrehzahl der Brennkraftmaschine ausgelegt ist. Das hat zur Folge, daß bei Brennkraftmaschinen mit kleinem Hubraum oder Brennkraftmaschinen mit einer niedrigen Verdichtung Probleme in der Anlaßphase auftreten, die darauf beruhen, daß die Flamme der Flammglühkerze zu viel Sauerstoff verbraucht und daher ein relativer Sauerstoffmangel für die Maschine auftritt. Aufgrund eines derartigen Sauerstoffmangels findet keine ausreichende Verbrennung in der Brennkraftmaschine statt, was eine Weißrauchbildung durch unverbrannten Kraftstoff und eine Kondensatbildung zur Folge hat. Wenn weiterhin die Flammglühkerze eine kleine Düsen- oder Blendenauslegung hat, ist die Kraftstoffversorgung der Flammglühkerze bei höherer Drehzahl der Brennkraftmaschine zu gering.

Bei den bekannten Flammstartanlagen erfolgt eine Kraftstoffdosierung z.B. über die Größe der in der Flammglühkerze verwendeten Düse oder Blende und den Kraftstoffdruck. Die Kraftstoffmenge kann von der Flammstartanlage selbst weder gesteuert noch geregelt werden. Die Kraftstoffdrücke in den verschiedenen Systemen bei den Motor- und Kraftfahrzeugherstellern sind aber über den gesamten Drehzahlbereich so verschieden, daß eine derartige Dosierung des Kraftstoffes für die Flammglühkerze nicht ausreicht, um die Brennkraftmaschine bei sehr tiefen Temperaturen zu starten.

Die der Erfindung zugrunde liegende Aufgabe besteht demgegenüber darin, ein Verfahren zum Betreiben einer Flammstartanlage sowie eine Flammstartanlage für eine Brennkraftmaschine der eingangs genannnten Art anzugeben, mit denen ein zuverlässiger Betrieb der Brennkraftmaschine über den gesamten Drehzahlbereich möglich ist.

Diese Aufgabe wird gemäß der Erfindung bei dem erfindungsgemäßen Verfahren nach Anspruch 1 gelost.

Die erfindungsgemäße Flammstartanlage ist in Anspruch 4 definiert.

Gemäß der Erfindung ist es möglich, die Kraftstoffversorgung, d.h. den Kraftstoffdurchfluß an der Flammglühkerze bei fester Düsengröße und gegebenem Vordruck in der Anlaßphase abzusenken, wodurch Startprobleme wegen Sauerstoffmangels vermieden werden. Es ist weiterhin möglich, die Kraftstoffversorgung der Flammglühkerze über den gesamten Drehzahlbereich optimal zu dosieren.

Da somit die Flammengröße der Flammglühkerze an den Luftdurchsatz der Brennkraftmaschine angepaßt werden kann, ergibt sich ein besseres Emissionsverhalten und wird der Rauchausstoß nach dem Anlassen der Brennkraftmaschine vermindert.

Besonders bevorzugte Ausführungsbeispiele des erfindungsgemäßen Verfahrens sowie der erfindungsgemäßen Flammstartanlage sind Gegenstand der Patentansprüche 2 und 4 bis 7 jeweils.

Im folgenden wird anhand der zugehörigen Zeichnung ein besonders bevorzugtes Ausführungsbeispiel der Erfindung näher beschrieben. Es zeigen
Fig. 1 ein schematisches Diagramm des Aufbaus der Flammstartanlage,
Fig. 2 den Kraftstoffversorgungsteil der Flammglühkerze der in Fig. 1 dargestellten Flammstartanlage im einzelnen,
Fig. 3 in einem Diagramm den Betrieb der Flammstartanlage insbesondere der Flammglühkerze in den verschiedenen Betriebsphasen einer Brennkraftmaschine gegenüber der Zeit und
Fig. 4 in einem Diagramm die am Magnetventil der Flammstartanlage gemäß Fig. 1 liegenden Taktsignale gegenüber der Zeit.

Wie es in Fig. 3 dargestellt ist, wird beim Kaltstart einer Brennkraftmaschine, insbesondere eines Dieselmotors durch die Flammglühkerze einer Flammstartanlage zunächst 20 bis 30 Sekunden lang vorgeglüht. Nach der Vorglühzeit wird durch Betätigung des Starters und des Anlassers der Brennkraftmaschine die Kraftstoffversorgung der Flammglühkerze aufgenommen und wird durch die im Luftansaugkanal angesaugte Luft und den durch die Flammglühkerze vorbereiteten Kraftstoff eine Flamme gezündet. An die Anlaßbetriebsphase schließt sich eine Nachflammphase an.

Damit die Flamme an der Flammglühkerze insbesondere in der Anlaßphase und bei niedriger Drehzahl der Brennkraftmaschine nicht zuviel Sauerstoff verbrennt, wird die Höhe der Kraftstoffversorgung der Flammglühkerze in Abhängigkeit von der jeweiligen Betriebsphase der Brennkraftmaschine entsprechend dosiert. Das heißt insbesondere, daß der Kraftstoffdurchfluß an der Flammglühkerze in der Anlaßphase und bei niedriger Drehzahl abgesenkt wird, um dadurch den Sauerstoffverbrauch herabzusetzen.

Um das zu erreichen ist die in Fig. 1 und Fig. 2 dargestellte Flammstartanlage, die eine Flammglühkerze 1 aufweist, die über eine Kraftstoffleitung 5 mit Kraftstoff versorgt wird, mit einem Ventil zum Steuern der Kraftstoffmenge, nämlich einem Magnetventil 2 versehen, das in der Kraftstoffleitung 5 zur Versorgung der Flammglühkerze angeordnet ist. Über einen Steuerteil 3 wird das Magnetventil 2 so gesteuert, daß die Kraftstoffversorgung für die Flammglühkerze insbesondere in der Anlaßphase und bei niedriger Drehzahl der Brennkraftmaschine gedrosselt wird, so daß die an der Flammglühkerze auftretende Flamme nicht zuviel Sauerstoff verbraucht.

Bei dem in Fig. 1 und Fig. 2 dargestellten Ausführungsbeispiel liegen am Magnetventil 2 Taktsignale, die vom Steuerteil 3 in Abhängigkeit von den jeweiligen Betriebsphasen erzeugt werden. Der Steuerteil 3 kann insbesondere Taktsignale mit variierender Taktfrequenz fx und/oder Taktlänge tx, d.h. Öffnungszeit des Magnetventils 2 liefern.

Wie es in Fig. 4 dargestellt ist, liegen vom Steuerteil 3 in der Anlaßphase Taktsignale mit relativ niedriger Taktfrequenz fx am Magnetventil 2, so daß die Höhe der Kraftstoffversorgung der Flammglühkerze 1 entsprechend reduziert ist. In einem sich daran anschließenden Bereich nach dem Anlassen der Brennkraftmaschine nimmt die Taktfrequenz fx des Taktsignals vom Steuerteil 3 und damit die Höhe der Kraftstoffversorgung der Flammglühkerze 1 zu. Über diese verschiedenen Drehzahlbereiche können je nach Steuerteil verschiedene Taktfrequenzen gefahren werden, um die Höhe der Kraftstoffversorgung der Flammglühkerze 1 entsprechend zu steuern oder zu dosieren. Wenn nach etwa 40 Sekunden die Brennkraftmaschine mit einer höheren Drehzahl läuft, kann über eine Erfassung der jeweiligen Drehzahl der Brennkraftmaschine das Takten des Magnetventils 2 beendet werden, so daß das Magnetventil 2 konstant geöffnet ist.

Wie es im einzelnen in Fig. 2 dargestellt ist, wirkt ein Schlauch, der den Teil der Kraftstoffversorgungsleitung 5 zwischen dem Magnetventil 2 und der Flammglühkerze 1 bildet, als Puffer, es kann jedoch zusätzlich auch noch ein Kraftstoffspeicher 4 in der Kraftstoffversorgungsleitung 5 zwischen der Flammglühkerze 1 und dem Magnetventil 2 angeordnet sein. Weiterhin können Drosselblenden 6, 7 vor und/oder hinter dem Magnetventil 2 und/oder vor der Flammglühkerze vorgesehen sein. Der Puffer, der Kraftstoffspeicher und die Drosselblenden sorgen für einen vergleichmäßigten Kraftstoffdurchlauf und Kraftstoffabbau und verringern dadurch das Pulsieren der Flamme an der Flammglühkerze 1. Die Drosselblenden 6 und 7 haben dabei ähnlich wie ein Verzögerungsglied die Funktion, den Druck zu drosseln.

Mittels einer Flammstartanlage mit dem oben beschriebenen Aufbau kann über den gesamten Drehzahlbereich der Brennkraftmaschine und bei verschiedenen Druckzuständen in der Kraftstoffzufuhr der Flammglühkerze deren Brennverhalten so stabilisiert und optimiert werden, daß sich verbesserte Kaltstarteigenschaften der Brennkraftmaschine ergeben und die Emissionen im Warmlaufbetrieb sowie im Leerlauf- und Schubbetrieb vermindert sind.

## Patentansprüche

1. Verfahren zum Betreiben einer Flammstartanlage für eine Brennkraftmaschine, insbesondere einen Dieselmotor, mit einer mit Kraftstoff versorgten Flammglühkerze, die im Luftansaugkanal der Brennkraftmaschine angeordnet ist, bei dem die Flammglühkerze in einer bestimmten Betriebsphase der Brennkraftmaschine mit einer reduzierten Heizleistung betrieben wird, **dadurch gekennzeichnet, daß** die bestimmte Betriebsphase die Anlaßbetriebsphase bis zum Erreichen einer bestimmten Drehzahl der Brennkraftmaschine ist und in dieser Betriebsphase die Flammglühkerze dosiert mit einer reduzierten Kraftstoffmenge versorgt wird, und anschließend die Flammglühkerze mit der vollen Kraftstoffmenge versorgt wird.

2. Verfahren nach Anspruch 1, **dadurch gekennzeichnet, daß** die Kraftstoffversorgung der Flammglühkerze in der Anlaßbetriebsphase mit in Abhängigkeit von der erreichten Drehzahl gewählten Taktfrequenzen und/oder Taktlängen getaktet erfolgt.

3. Verfahren nach Anspruch 2, **dadurch gekennzeichnet, daß** über bestimmte Drehzahlbereiche die Taktfrequenz und/oder die Taktlänge konstant gehalten wird.

4. Flammstartanlage für eine Brennkraftmaschine, insbesondere einen Dieselmotor, mit einer Flammglühkerze, die im Luftansaugkanal der Brennkraftmaschine angeordnet ist und über eine Kraftstoffleitung mit Kraftstoff versorgt wird, in der ein Ventil zum Steuern der Kraftstoffmenge angeordnet ist, an dem von einem Steuerteil Steuersignale liegen, **dadurch gekennzeichnet, daß** der Steuerteil so ausgebildet ist, daß in der Anlaßbetriebsphase bis zum Erreichen einer bestimmten Drehzahl der Brennkraftmaschine die Flammglühkerze mit einer reduzierten Kraftstoffmenge versorgt wird und anschließend das Ventil vollständig geöffnet wird.

5. Flammstartanlage nach Anspruch 4, **dadurch gekennzeichnet, daß** das Ventil zum Steuern der Kraftstoffmenge eine getaktetes Magnetventil ist, an dem vom Steuerteil Taktsignale liegen, deren Frequenz und/oder Länge von der jeweils erreichten Drehzahl der Brennkraftmaschine abhängt.

6. Flammstartanlage nach Anspruch 5, **gekennzeichnet durch** eine Puffereinrichtung, die in der Kraftstoffleitung zwischen den Magnetventil und der Flammglühkerze liegt.

7. Flammstartanlage nach Anspruch 6, **dadurch gekennzeichnet, daß** die Puffereinrichtung ein Kraftstoffspeicher ist.

8. Flammstartanlage nach einem der Ansprüche 4 bis 7, **gekennzeichnet durch** Drosselblenden, die in der Kraftstoffleitung vor und/oder hinter dem Ventil zum Steuern der Kraftstoffmenge und/oder der Flammglühkerze angeordnet sind.

## Claims

1. A method of operating a flame starting system for an internal combustion engine, especially a diesel engine, having a flame glow plug which is arranged in the air intake channel of the internal combustion engine and is supplied with fuel, in which method the flame glow plug is operated with a reduced heating capacity in a specific operating phase of the internal combustion engine, **characterised in that** the specific operating phase is the starting operating phase up to the attainment of a specific speed of the internal combustion engine and, **in that** operating phase, the flame glow plug is supplied in a proportioned manner with a reduced quantity of fuel, and then the flame glow plug is supplied with the full quantity of fuel.

2. A method according to claim 1, **characterised in that** the fuel supply of the flame glow plug in the starting operating phase is effected in a timed manner with timing pulse frequencies and/or timing pulse lengths chosen in dependence upon the speed attained.

3. A method according to claim 2, **characterised in that** the timing pulse frequency and/or the timing pulse length is kept constant over specific speed ranges.

4. A flame starting system for an internal combustion engine, especially a diesel engine, having a flame glow plug which is arranged in the air intake channel of the internal combustion engine and is supplied with fuel *via* a fuel line, in which a valve for controlling the quantity of fuel is arranged to which control signals from a control unit are applied, **characterised in that** the control unit is configured in such a manner that, in the starting operating phase up to the attainment of a specific speed of the internal combustion engine, the flame glow plug is supplied with a reduced quantity of fuel and then the valve is completely opened.

5. A flame starting system according to claim 4, **characterised in that** the valve for controlling the quantity of fuel is a timed solenoid valve to which timing signals from the control unit are applied, the frequency and/or length of which timing signals depend upon the speed of the internal combustion engine attained at the time.

6. A flame starting system according to claim 5, **characterised by** a buffer device which lies in the fuel line between the solenoid valve and the flame glow plug.

7. A flame starting system according to claim 6, **characterised in that** the buffer device is a fuel reservoir.

8. A flame starting system according to any one of claims 4 to 7, **characterised by** throttle restrictors which are arranged in the fuel line upstream and/or downstream of the valve for controlling the quantity of fuel and/or the flame glow plug.

## Revendications

1. Procédé d'exploitation d'un dispositif de démarrage à flamme pour un moteur à combustion interne, en particulier pour un moteur diesel, avec une bougie de préchauffage à flamme, disposée dans le conduit d'admission d'air du moteur à combustion interne, pour lequel la bougie de préchauffage à flamme, dans une certaine phase de fonctionnement du moteur, fonctionne à puissance de chauffage réduite, **caractérisé en ce que** la phase de fonctionnement en question est la phase de démarrage jusqu'à l'atteinte d'un certain régime du moteur à combustion interne et que, dans cette phase de fonctionnement, la bougie de préchauffage à flamme est alimentée de façon dosée en un débit réduit de carburant, et qu'elle est alimentée ensuite en le plein débit de carburant.

2. Procédé selon la revendication 1, **caractérisé en ce que** l'alimentation en carburant de la bougie de préchauffage à flamme est commandée dans la phase de démarrage par des signaux cadencés en créneaux dont la fréquence et/ou la longueur sont choisies en fonction du régime atteint.

3. Procédé selon la revendication 2, **caractérisé en ce que**, sur certaines plages de régime, la fréquence des créneaux et/ou leur longueur est maintenue constante.

4. Dispositif de démarrage à flamme pour un moteur à combustion interne, en particulier pour un moteur diesel, avec une bougie de préchauffage à flamme disposée dans le conduit d'admission d'air du moteur à combustion interne et alimentée en carburant par une conduite de carburant dans laquelle est disposée une valve pour commander le débit de carburant, la valve recevant des signaux de commande depuis un bloc de commande, **caractérisée en ce que** le bloc de commande est conçu de telle sorte que la bougie de préchauffage à flamme soit alimentée dans la phase de démarrage en un débit de carburant réduit jusqu'à l'atteinte d'un certain régime du moteur à combustion interne, et qu'ensuite la valve soit complètement ouverte.

5. Dispositif de démarrage à flamme selon la revendication 4, **caractérisée en ce que**, pour la variation du débit de carburant, la valve est une électrovalve commandée par signaux cadencés en créneaux qui reçoit les signaux cadencés depuis le bloc de commande, la fréquence et/ou la longueur de ces signaux dépendant du régime respectif atteint par le moteur à combustion interne.

6. Dispositif de démarrage à flamme selon la revendication 5, **caractérisée par** un dispositif tampon monté entre l'électrovalve et la bougie de préchauffage à flamme.

7. Dispositif de démarrage à flamme selon la revendication 6, **caractérisée en ce que** dispositif tampon est un accumulateur de carburant.

8. Dispositif de démarrage à flamme selon l'une des revendications 4 à 7, **caractérisée par** des diaphragmes étrangleurs disposés dans la conduite de carburant en amont et/ou en aval de la valve pour la commande du débit de carburant et/ou de la bougie de préchauffage à flamme.
